# EUROPÄISCHE PATENTSCHRIFT

(11) **EP 2 895 129 B1**
(45) Veröffentlichungstag und Bekanntmachung des Hinweises auf die Patenterteilung: **23.05.2018**
(21) Anmeldenummer: 13734954.4
(22) Anmeldetag: 24.06.2013
(51) Int. Cl.: A61G 5/02, A61G 5/10

(54) **ROLLSTUHL**
WHEELCHAIR
FAUTEUIL ROULANT

(30) Priorität: 27.06.2012 CH 902122012
(43) Veröffentlichungstag der Anmeldung: 22.07.2015
(73) Patentinhaber: Isik, Hasan Hüseyin, 9500 Wil (CH)
(72) Erfinder: Isik, Hasan Hüseyin, 9500 Wil (CH)
(74) Vertreter: Schneider Feldmann AG Patent- und Markenanwälte
(86) Internationale Anmeldenummer: PCT/CH2013/000111
(87) Internationale Veröffentlichungsnummer: WO 2014/000115

(56) Entgegenhaltungen:
- DE-C1- 3 827 153
- FR-A- 506 911
- GB-A- 191 005 907
- US-A- 4 421 336

## Beschreibung

Die Erfindung betrifft einen Rollstuhl. Ein herkömmlicher Rollstuhl umfasst einen Stuhlrahmen mit einer Sitzfläche zwischen zwei grossen Antriebsrädern sowie zwei kleinere Hilfsräder und Fussstützen vor diesen. Die Antriebsräder sind auf ihrer Aussenseite mit einem Antriebsring versehen, der wiederum mit der Radfelge verbunden ist. Die Antriebsringe sind mit den Händen drehbar, was eine eigenständige Fortbewegung ohne Drittpersonen ermöglicht.
Da diese Fortbewegung kraftaufwändig ist, wurde in der DE-U-202010005729 ein Antrieb vorgeschlagen, der eine kraftsparende und sichere Handhabung ermöglichen soll. Dies erfolgt durch einen Antriebshebel, der an den Radachsen der Antriebsräder angelenkt ist und um die Radachse hin- und hergeschwenkt werden kann. Die Antriebshebel reichen über den Radius des Antriebsrades hinaus und sind mit einem Handgriff und einer Bremse versehen. Die Schwenkbewegung eines Antriebshebels ist durch einen, in einem Längsschlitz eines Schutzblechs geführten Verlängerungsarm begrenzt.
In der DE-U-202008017474 ist in den Achsen der Antriebsräder ein Antriebsmotor zur Unterstützung der manuellen Antriebskraft angeordnet, wobei eine Steuereinrichtung vorgesehen ist, die einen Antirückroll-Betriebsmodus aufweist.
Bei einer ähnlichen Lösung gemäss DE-U-202007008736 ist jedes Antriebsrad Teil eines Antriebsradmoduls mit einem im Gestellrahmen des Rollstuhls angeordneten Antriebsaggregats um die Breite des Rollstuhls gering zu halten. Die im Rollstuhl sitzende Person muss zur Fortbewegung mindestens eine Hand einsetzen um einen Antriebsring eines Antriebsrades zu drehen und/oder die Steuereinrichtung eines Antriebsaggregats zu bedienen.
Aus GB05907 beschreibt eine Art Rollstuhl, bei welchem Sitz und Rückenlehne unterhalb und hinter der Radachse gelenkig gelagert sind, so dass sie quer zur Radachse kippfähig sind. Die Kippbewegung wird mittels einer Zahnstange auf die Radachse übertragen. Um die Kippbewegung auszuführen muss der Nutzer sich an einem Handgriff festhalten.
DE3827153 beschreibt einen Rollstuhl mit einem Fahrgestellrahmen und einem Sitz, der in Längsrichtung verschiebbar am Fahrgestellrahmen angebracht ist, derart, dass der Rollstuhlfahrer durch Abstützen an einer Fussstütze den Sitz vor- und zurück-, hin- und herbewegen kann, wobei diese Bewegung über eine Kraftübertragungseinrichtung auf eine Achse des Fahrgestells übertragen wird. Um die Bewegung auszuführen muss der Nutzer sich an einem Handgriff festhalten.

Der Erfindung liegt somit die Aufgabe zugrunde, die geschilderten Nachteile des Standes der Technik zu meiden und einen Rollstuhl, insbesondere einen Rollstuhl mit einer zusätzlichen Hilfsantriebseinrichtung vorzuschlagen, der auch eine Bewegung des Rollstuhls ohne Einsatz der Hände ermöglicht.
Diese Aufgabe ist mit den Merkmalen des Patentanspruchs 1 gelöst. Ein üblicher Rollstuhl weist einen entlang der Radachse der Antriebsräder in Richtung der Antriebsräder und/oder quer hierzu kippfähigen Sitz auf, wobei sich die Kippachse des Sitzes mittig zwischen den Antriebsrädern über der Radachse befindet.
Bevorzugt ist Sitz über Hebelgelenke, Zahnstangen-/Zahnradantriebe o. a. Antriebe mit der Radwelle der Antriebsräder verbunden. Als Antrieb kann auch ein Elektroantrieb, ein Luftmotor o. a. ergänzt werden. Erfolgt die Kippbewegung senkrecht zur Radachse der Antriebsräder, so kann auch die Sitzlehne kippfähig ausgebildet sein, ähnlich zu Handhebeln von Handhebeldraisinen oder Holländern.
Weitere bevorzugte Ausführungsformen sind in den abhängigen Ansprüchen offenbart. So kann die Radwelle als Kurbelwelle ausgebildet sein, deren Ausbiegungen zwecks Vermeidung von Totpunkten bevorzugt schräg oder gekrümmt ausgeformt sind oder sie beinhaltet eine Hebel-Stösselanordnung.
Jedes Antriebsrad verfügt über einen üblichen Antriebsring und/oder über einen Antriebshebel.
Bei Einsatz von Zahnstangen-/Zahnradantrieben ist die Radwelle gerade, die Hebel sind als Zahnstangen ausgebildet und auf der Radwelle können sogar auf jeder Seite abgestufte Zahnräder nebeneinander angeordnet werden, so dass sich eine Gangschaltung ergibt. Ebenso könnte die Sitzunterseite als Zahnradsegment ausgebildet sein, das mit einer waagrecht angeordneten Zahnstange korrespondierten, deren Enden wiederum mit Hebeln oder Zahnstangen verbunden sind.
Mittels der Erfindung kann ein Rollstuhl allein durch eine Kippbewegung des Sitzes quer zur Fahrtrichtung bewegt werden, so dass die Hände z.B. für ein Ballspiel oder eine andere Betätigung frei bleiben, resp. gar handikapierte Hände kein Problem darstellen. Ein solcher Rollstuhl ist aber auch zum Rückwärtsfahren geeignet. Die Beweglichkeit des Rollstuhlfahrers wird damit erheblich erweitert.
Derartige Hebelgelenke oder Kurbelschwingen sind an sich von Handhebeldraisinen oder Holländern bekannt. In der DE-A-3201310 ist zum Beispiel eine Antriebseinrichtung für Fahrräder mit Hebelgelenken beschrieben. An beiden Seiten des Fahrrades ist eine solche Antriebseinrichtung montiert um beim Treten der Pedale einen Totpunkt zu meiden.
In jedem Fall erfolgt die Betätigung der Hebelgelenke oder Kurbelschwingen ausschliesslich durch Hand- oder Beinbewegungen. Ergänzend sind auch diverse Antriebe denkbar, z.B. Elektroantriebe.
Es ist möglich, den erfindungsgemäss kippfähigen Sitz und Antrieb auch auf Fahrräder zu übertragen. Hierbei würde durch Kippbewegungen des Sitzes ein zusätzlicher, auf das Hinterrad wirkender Antrieb geschaffen, unter Beibehaltung des Pedal- und Kettenantriebs.
Die Erfindung wird nachfolgend in einem Ausführungsbeispiel anhand einer Zeichnung näher beschrieben. In der Zeichnung zeigen die
Fig. 1: einen Rollstuhl mit einer Hilfsantriebseinrichtung
Fig. 2: eine Detaildarstellung der Hilfsantriebseinrichtung.
Ein herkömmlicher Rollstuhl umfasst einen, nur angedeuteten Stuhlrahmen 1 mit einer Sitzfläche 2 zwischen zwei grossen Antriebsrädern 3 sowie übliche, nicht dargestellte kleinere Hilfsräder und Fussstützen vor diesen. Die Antriebsräder 3 sind auf ihrer Aussenseite mit einem Antriebsring 4 versehen, der wiederum mit der Radfelge 5 verbunden ist. Die Antriebsringe 4 sind mit den Händen der sitzenden Person 10 drehbar, was eine eigenständige Fortbewegung ohne Drittpersonen ermöglicht.
Zusätzlich sind aussen an den Radachsen 6 der Antriebsräder 3 Antriebshebel 7 angeordnet, die um die Radachse hin- und hergeschwenkt werden können oder als Kurbelschwingen ausgebildet sind. Die Antriebshebel 7 reichen über den Radius des Antriebsrades 3 hinaus und sind mit einem Handgriff 8 versehen.
Die Sitzfläche 2 ist zur Radachse 6 gelenkig resp. kippfähig auf einem Schwenklager 21 oberhalb der kurbelschwingenartigen Radwelle 9 angeordnet. An den, dem jeweiligen Antriebsrad 3 gegenüberliegenden Aussenbereichen 23 der Sitzfläche 2 ist ein Hebel 22 angelenkt, der gelenkig mit einer Ausbiegung 91 der Radwelle 9 verbunden ist. Die Ausbiegung 91 ist schräg oder gekrümmt ausgeformt.
Neigt sich ein Aussenbereich 23 infolge einer, von der fahrenden Person ausgelösten Kippbewegung der Sitzfläche 2 nach unten, drückt sie dabei den angelenkten Hebel 22 nach unten und bewirkt über die Ausbiegung 91 eine Drehung der Radwelle 9 und somit der Antriebsräder 3. Gleichzeitig wird der andere Hebel 22 nach oben gezogen. Durch eine nachfolgende Kippbewegung der Sitzfläche 2 in die andere Richtung wird der andere Hebel 22 nach unten gedrückt und bewirkt eine weitergehende Drehung der Radwelle 9.

Der Rollstuhl wird durch die Kippbewegung der Sitzflache 2 angetrieben und durch Geschwindigkeitsunterschiede an den Antriebsrädern 3 gesteuert. Der Rollstuhl kann in Laufrichtung vorwärts und rückwärts fahren und Steigungen bis ca. 20° überwinden.
Übliche Rad-Feststellbremsen dienen als Wegrollsicherung. Eine Fahrtbremse ist durch Betätigung der Handhebel (Antriebshebel 7) und/oder die Rückenbewegungen gegeben. Ein Druckpunkt gegen versehentliche Betätigung ist möglich, ebenso eine Rekuperation der Bremsenergie.

### Liste der Bezugszeichen

- 1: Stuhlrahmen
- 2: Sitzfläche
- 3: Antriebsrad
- 4: Antriebsring
- 5: Radfelge
- 6: Radachse
- 7: Antriebshebel
- 8: Handgriff
- 9: Radwelle
- 10: Person
- 21: Schwenklager
- 22: Hebel
- 23: Aussenbereich
- 91: Ausbiegung

## Patentansprüche

1. Rollstuhl, wobei der Rollstuhl zumindest einen Stuhlrahmen (1) mit seitlich angeordneten Antriebsrädern (3), die mittels einer Radwelle verbunden sind und der einen zwischen den Antriebsrädern (3) angeordneten Sitz sowie Hilfsräder aufweist, **dadurch gekennzeichnet, dass** der Sitz entlang der Radachse (6) der Antriebsräder (3) oder quer hierzu kippfähig angeordnet ist, wobei sich die Kippachse des Sitzes oberhalb der Radachse (6) befindet, und wobei der Sitz über Hebelgelenke oder Zahnstangen-/Zahnradantriebe mit der Radwelle der Antriebsräder verbunden ist, so dass der Rollstuhl durch die Kippbewegung des Sitzes angetrieben ist, und wobei der Rollstuhl alleine durch die Kippbewegung des Sitzes antreibbar ist.

2. Rollstuhl nach Anspruch 1, **dadurch gekennzeichnet, dass** an Aussenbereichen (23) der Sitzfläche (2) ein Hebel (22) angelenkt ist, der gelenkig mit einer Ausbiegung (91) einer kurbelwellenartigen Radwelle (9) verbunden ist.

3. Rollstuhl nach Anspruch 1, **dadurch gekennzeichnet, dass** aussen an der Radachse der Antriebsräder (3) zusätzliche Antriebshebel (7) befestigt sind.

4. Rollstuhl nach mindestens einem der Ansprüche 1 bis 3, **dadurch gekennzeichnet, dass** an Aussenbereichen (23) der Sitzfläche (2) eine Zahnstange angelenkt ist, die mit einem Zahnrad auf der Radwelle (9) korrespondiert.

5. Rollstuhl nach mindestens einem der Ansprüche 1 bis 4, **dadurch gekennzeichnet, dass** eine Unterseite der Sitzfläche (2) als Zahnradsegment ausgebildet ist, das mit einer waagerecht angeordneten Zahnstange korrespondiert.

6. Rollstuhl nach mindestens einem der Ansprüche 1 bis 5, **dadurch gekennzeichnet, dass** den Antriebsrädern (3) zusätzlich eine Antriebseinheit zugeordnet ist.

## Claims

1. Wheelchair, wherein the wheelchair comprises at least one chair frame (1), with laterally arranged propulsion wheels (3) which are connected by means of a wheel shaft, and a seat arranged between the propulsion wheels (3) as well as auxiliary wheels, **characterised in that** the seat is arranged in a tiltable fashion along the wheel axle (6) of the propulsion wheels (3) or perpendicularly thereto, wherein the tilting axis of the seat is located above the wheel axle (6) and wherein the seat is connected by way of lever joints or rack/toothed wheel drives with the wheel axle of the propulsion wheels so that the wheelchair is propelled through the tilting movement of the seat and wherein the wheelchair is drivable only through the tilting movement.

2. Wheelchair according to claim 1 **characterised in that** coupled to the outer areas (23) of the seat surface (2) is a lever (22) which is connected in an articulated manner to a bent portion (91) of a crankshaft-like wheel shaft (9).

3. Wheelchair according to claim 1 **characterised in that** additional propulsion levers (7) are attached to the outside of the wheel axle of the propulsion wheels (3) .

4. Wheelchair according to at least one of claims 1 to 3 **characterised in that** a rack is coupled to an outer area (23) of the seat surface (2) which corresponds to a toothed wheel on the wheel shaft (9).

5. Wheelchair according to at least one of claims 1 to 4 **characterised in that** an underside of the seat surface (2) is designed as a toothed wheel segment which corresponds with a horizontally arranged rack.

6. Wheelchair according to at least one of claims 1 to 5 **characterised in that** a propulsion unit is additionally assigned to the propulsion wheels (3).

## Revendications

1. Chaise roulante, la chaise roulante comportant au moins un cadre de chaise (1) avec des roues d'entraînement (3) disposées latéralement, qui sont reliées au moyen d'un arbre de roue et qui comporte un siège disposé entre les roues d'entraînement (3) ainsi que des roues auxiliaires, **caractérisée en ce que** le siège est disposé le long de l'axe de roue (6) des roues d'entraînement (3) ou pouvant basculer transversalement à cet effet, l'axe de basculement du siège se trouvant au-dessus de l'axe de roue (6) et le siège étant relié par le biais d'articulations de levier ou d'entraînements à crémaillères/engrenages à l'arbre de roue des roues d'entraînement de telle sorte que la chaise roulante est entraînée par le mouvement de bascule du siège et la chaise roulante pouvant être entraînée seule par le mouvement de bascule du siège.

2. Chaise roulante selon la revendication 1, **caractérisée en ce que** sur les zones extérieures (23) de la surface de siège (2) est articulé un levier (22), qui est relié en articulation à une courbure vers l'extérieur (91) d'un arbre de roue de type vilebrequin (9).

3. Chaise roulante selon la revendication 1, **caractérisée en ce que** des leviers d'entraînement (7) supplémentaires sont fixés extérieurement sur l'axe de roue des roues d'entraînement (3).

4. Chaise roulante selon au moins l'une quelconque des revendications 1 à 3, **caractérisée en ce que** sur les zones extérieures (23) de la surface de siège (2) est articulée une crémaillère, qui correspond à un engrenage sur l'arbre de roue (9).

5. Chaise roulante selon au moins l'une quelconque des revendications 1 à 4, **caractérisée en ce qu'**une face inférieure de la surface de siège (2) est constituée sous la forme d'un segment d'engrenage, qui correspond à une crémaillère disposée horizontalement.

6. Chaise roulante selon au moins l'une quelconque des revendications 1 à 5, **caractérisée en ce qu'**une unité d'entraînement est affectée en plus aux roues d'entraînement (3).
